# FASCICULE DE BREVET EUROPEEN

(11) **EP 0 086 729 B1**
(45) Date de publication et mention de la délivrance du brevet: **19.08.1987**
(21) Numéro de dépôt: 83430002.2
(22) Date de dépôt: 01.02.1983
(51) Int. Cl.: E04B 1/19

(54) **Noeud de jonction et d'assemblage de figure géométrique tronconicopyramidale pour éléments multidirectionnels de structures tridimensionnelles**
Verbindungs- und Zusammenstellungsknoten mit einer kegelstumpfartig-piramidalen geometrischen Gestalt für Mehrrichtungselemente eines Raumfachwerkes
Junction and assembling knot with a tronconico-pyramidal geometrical shape for multi-directional elements of a three-dimensional framework

(30) Priorité: 05.02.1982 FR 8202180
(43) Date de publication de la demande: 24.08.1983
(73) Titulaire: Vikroff, Alexis, F-06000 Nice (FR)
(72) Inventeur: Vikroff, Alexis, F-06000 Nice (FR)
(74) Mandataire: Hautier, Jean-Louis

## Description

Dans l'art de bâtir, notamment dans la construction métallique, la part qu'occupent les structures tridimensionnelles est connue et leur utilité n'est plus à démontrer.

Le choix dans ce genre de structures ne manque pas. On connaît les poutres triangulaires, les structures planes, les structures spatiales, les structures dites à grandes mailles... Elles permettent de construire généralement des bâtiments de grandes dimensions et des toitures de grandes portées, de diverses formes : planes, à simple ou double courbure.

On sait que ces structures présentent à la fois une grande légèreté et une grande rigidité et que leurs caractéristiques sont d'être composées de barres droites, soumises à des efforts normaux, de tractions ou de compressions simples, sans fléchissement local, assemblées par leurs extrémités à des noeuds auxquels sont appliquées les charges de travail.

On sait, également, que l'élément le plus compliqué de ces ensembles est le noeud d'assemblage car il est le point de concours des barres de sections diverses venant de directions quelconques, pouvant transmettre des efforts inégaux.

Evidemment, pour une structure donnée, on s'efforce d'augmenter, du point de vue fabrication, la quantité de chaque série de noeuds pour en diminuer le prix de revient. Mais, d'une structure à l'autre, et d'un genre de structure à l'autre, le besoin d'un noeud de type modulaire est nécessaire.

L'invention a pour objet un noeud capable d'être pour un modèle donné, dépendant de sa fonction, utilisable dans divers cas d'assemblage par un simple jeu de combinaison.

L'état de la technique peut être défini par les brevets AHERN et HOGAN.

### - AHERN - US 3,844,074 -

Noeud d'assemblage de structure tridimensionnelles qui a la forme d'un cône et sur la face extérieure duquel sont fixées des pattes d'assemblage. Lesdites pattes d'assemblage comportent deux ailes radiales dont les parois comportent des trous qui permettent les assemblages par boulonnage. Ce type de noeud ne peut servir qu'à un usage précis de structure ou d'ossature.

### - HOGAN - US 3,844,664 -

Noeud d'assemblage de structures tridimentionnelles qui a la forme d'une pyramide, il est formé de plusieurs pièces boulonnées entre elles. Deux de ses secteurs sont séparés (3, 8) et superposés. Les parois comportent des surépaisseurs (10) et ne sont donc pas uniformes. Le trou (15) permet la mise en volume dudit noeud au cours de sa fabrication mais en aucun cas pour assembler les noeuds entre eux. Il n'y a qu'une seule manière de construire le module de structure issu dudit noeud HOGAN.

L'invention évite donc tous les inconvénients décrits plus haut.

Le noeud selon l'invention se présente sous la forme d'un solide résultant de l'intersection d'un tronc de cône et d'un tronc de pyramide, les petites bases et les grandes bases desdits tronc de-cône et tronc de pyramide étant respectivement coplanaire. La petite base 3 dudit solide est circulaire et la grande base 1 dudit solide est de forme polygonale.

La petite base 3 est une circonférence, la grande base 1, le périmètre d'un polygone quelconque et dont l'angle a au sommet du tronc de cône et/ou du tronc de pyramide est fonction de la géométrie de la structure à réaliser. Ledit angle a peut être compris entre 5° et 175°. La petite base 3 est donc trouée et permet ainsi le passage de tout organe de liaison ou de fixation.

De préférence, la forme de la grande base polygone quelconque 1, vue de dessus en élévation, figure 1b, a, pour périmètre, le périmètre d'un carré 1.

Selon les besoins de la structure à réaliser, une partie de la surface 4 du noeud peut être éliminée pour laisser une ou plusieurs pattes ou branches d'assemblage 5, 6, 7 et 8. Ces pattes ou branches ont une surface plane. Ces pattes ou branches d'assemblage peuvent être rabattues d'un angle de 90°, soit vers le bas, soit vers le haut.

La forme choisie pour la description et sa facilité de représentation graphique, représentée figure 1a vue en élévation et figure 1b vue de dessus, a pour grande base le périmètre d'un carré. On revendiquera le tracé théorique de la pièce en traits mixtes fins et son contour en traits plus forts continus.

Dans l'esprit de réaliser la pièce la plus légère possible, il est permis d'en éliminer certaines parties, par exemple, comme le représente la partie en pointillés 2, figure 1 b pour obtenir, comme on peut le voir en élévation, figure 2a et en vue de dessus, figure 2b, une pièce allégée ou allégée à l'extrême comme le représentent les figures 7a et 7b. Ainsi ne reste-t-il, dans ces cas, que les parties utiles latérales à leur fonction d'assemblage et la partie centrale qui sert, avec son ouverture et de préférence, à réunir les noeuds entre eux tel que dans les figures 3, 4, 5, 6 de manière énergique et à constituer une unité d'assemblage.

La cohésion et la solidité de cette unité peuvent être réalisées entre autres moyens, avec l'aide de pièces accessoires, par exemple :
Figure 3 d'une entretoise A, de deux rondelles B et C et d'un boulon de commerce D précontraint ou non.
Figure 4 le même cas mais avec un autre élément de fixation, un rivet tubulaire E ou plein.
Figure 5 cette unité d'assemblage associe les noeuds des figures précédentes et les accessoires A et B à un embout du tube à souder F ou à visser, un goujon G et un écrou du commerce H. Le tube 1 peut être, soit un poteau, soit un quelconque élément de structure.
Figure 6 combinaison de trois noeuds dont un relativement plat avec deux entretoises A et un rivet tubulaire ou non J.

On notera dans ces vues en coupe des figures 3, 4, 5 et 6 que chaque noeud peut avoir, avant l'union complète, une orientation différente par rapport aux autres, ce qui ajoute une caractéristique, que le rivet tubulaire laisse une ouverture en son centre, libre à tout usage, sans entraver la rigidité de l'unité d'assemblage, que les noeuds peuvent avoir des angles au sommet différent et des parties latérales différentes, les accessoires s'adaptant.

Ce sont les parties latérales ou pattes d'assemblage qui servent à la connexion des noeuds avec les barres des structures, leurs formes plates facilitent l'assemblage de tous les profilés du commerce par boulonnage, rivetage, soudage, collage et tout autre procédé.

Dans le genre de noeud allégé, il y a d'autres formes. Dans les figures 7a et 7b est représenté un noeud à un élément de connexion, à une branche ou patte. Dans les figures 8a et 8b, le noeud comporte deux branches.

Les figures 9 et 10 représentent des noeuds à trois et cinq branches ou pattes.

Les figures 11a, 11b, 11c représentent un noeud allongé, vue de trois côtés, dont la forme dérivée est issue de la combinaison d'un prisme 12 s'intercallant entre deux demi-branches de forme de base N1 et N2.

Les noeuds peuvent avoir également une version renforcée, tel que représenté figure 12, à partir de la demi-forme de droite, il est possible de rabattre les côtés comme indiqué sur la demi- coupe de gauche, soit vers le bas, rabat 9, soit vers le haut, rabat 10, comme représenté sur les demi-vues de la figure 13.

Sur les figures qui vont suivre, sont représentées schématiquement et en coupe au centre, quelques unes des combinaisons non limitatives de noeuds modulaires possibles avec le noeud modulaire de base représenté sur les figures 2a, 2b et dont seulement l'angle a au sommet varie.

Il y a lieu de bien noter que les figures 3, 4, 5 et 6 représentent des combinaisons modulaires.

Dans la figure 14, est représentée une combinaison modulaire de noeuds pour créer une unité d'assemblage de quatre barres simples latérales dans cette version, mais on pourrait adapter d'autres profilés et une barre centrale.

Les figures suivantes sont données à titre d'exemple indicatif et non limitatif. Elle représentent un mode de réalisation préféré selon l'invention.

La figure 15 est une combinaison de quatre noeuds.

La figure 16 est une combinaison de trois nceuds.

La figure 17 est une combinaison de trois noeuds,

La figure 18 est une combinaison de quatre noeuds.

La figure 19 est une combinaison de six noeuds.

La figure 20 représente dans ce mode de réalisation, la combinaison de six noeuds identiques, assemblés par boulonnage et rivetage combinés.

Dans la figure 21 le noeud est le modèle monobloc de la combinaison modulaire, figure 20.

Dans la figure 22 le noeud est le modèle monobloc des combinaisons modulaires représentées figures 3, 4 et 5.

Dans la figure 23 il y a une combinaison de deux unités d'assemblage monoblocs de la même forme que sur la figure 22.

Dans la figure 24 est représentée une version monobloc de la combinaison modulaire de la figure 16.

Dans la figure 25 est représentée une combinaison de deux unités d'assemblage monobloc avec deux noeuds de base allégés ou renforcés.

Dans la figure 26 est représentée une combinaison d'un modèle monobloc avec deux noeuds de base, allégés ou renforcés.

## Revendications

1. Noeud, dit de base, de jonction et d'assemblage de barres quelconques, de structures planes ou gauches, simples ou multi-nappes, à usage divers caractérisé par le fait qu'il a la forme d'un solide résultant de l'intersection d'un tronc de cône et d'un tronc de pyramide, les petites bases et les grandes bases desdits tronc de cône et tronc de pyramide étant respectivement coplanaires et par le fait que la petite base (3) dudit solide est circulaire et la grande base (1) dudit solide est de forme polygonale.

2. Noeud selon la revendication 1 caractérisé par le fait qu'il est, de par le tracé de sa forme géométrique, utilisé à la construction d'un autre noeud, dont la structure est obtenue par la combinaison et l'assemblage de 2, 3, 4, 5 ou plusieurs noeuds de base, identiques ou dérivés, solidarisés entre eux.

3. Noeud, selon la revendication 1, caractérisé par le fait que le noeud de base peut être allégé en réduisant partiellement sa surface (4), en hauteur et en conservant au moins une partie latérale (5).

4. Noeud, selon la revendication 1, caractérisé par le fait que le noeud de base peut être allégé en réduisant partiellement sa surface (4), en hauteur et en conservant plusieurs parties latérales (5).

5. Noeud, dit de base, de jonction et d'assemblage de barres, quelconques, de structures planes ou gauches, simples ou multi-nappes, à usage divers, selon la revendication 1, caractérisé par le fait que le noeud de base peut être localement renforcé en prolongeant, dans leur plan, tous les côtés plans de la surface (4), sur toute leur largeur et en les pliant vers l'extérieur (9) ou vers l'intérieur (10) de ladite surface (4).

6. Noeud modulaire de base, de jonction et d'assemblage pour éléments multidirectionnels, de structures tridimentionnelles, selon la revendication 1 caractérisé par le fait que l'angle (a) au sommet du tronc de cône et/ou du tronc de pyramide peut être compris entre 5° et 175°.

7. Combinaison de noeuds de base, dite UNITE de jonction et d'assemblage de barres diverses de structures planes ou gauches simples ou multi-nappes aux usages divers selon l'une quelconque des revendications 1, 2, 3, 4, 5 ou 6 caractérisé par le fait que plusieurs noeuds de base peuvent être assemblés uniquement par le sommet du tronc de cône, en les opposant, juxtaposant ou emboitant, indifféremment ou tout à la fois, par unité, par paire ou par groupe.

8. Combinaison de noeuds, de base, dite UNITE de jonction et d'assemblage de barres diverses de structures planes ou gauches simples ou multi-nappes aux usages divers selon l'une quelconque des revendications 1, 2, 3, 4, 5, 6 ou 7 caractérisé par le fait que les noeuds de base peuvent être solidarisés entre eux par le sommet, par les côtés plans, ou par les deux, à l'aide d'éléments de liaison accessoires adaptés ou connus ou les deux.

9. Combinaison de noeuds, de base, dite UNITE de jonction et d'assemblage de barres diverses de structures planes ou gauches simples ou multi-nappes aux usages divers selon l'une quelconque des revendications 1, 2, 3, 4, 5, 6, 7 ou 8 caractérisé par le fait que les noeuds de base assemblés par le sommet peuvent avoir chacun, au choix, une orientation différente des autres par simple rotation autour de l'axe d'assemblage.

10. Structures planes ou gauches simples ou multi-nappes à usage divers, caractérisées par le fait qu'elles sont réalisées à l'aide des noeuds de base et/ ou des combinaisons de noeuds de base dites UNITES de jonction et d'assemblage faisant l'objet de l'une quelconque des revendications 1, 2, 3, 4, 5, 6, 7, 8, ou 9.

## Claims

1. A jonction- and assembly-node, called basic node, for any given type of bar, in plane or curved structures, which may be single- or multilayered and used for various purposes, characterised by the fact that it has the shape of a body resulting from the intersection of a truncated cone and a truncated pyramid, the small bases and the large bases of said truncated cone and truncated pyramid being respectively placed in the same plane, and by the fact that the small base (3) of said body is circular and the large base (1) of said body is of polygonal shape.

2. A node as claimed in claim 1, characterised by the fact that it is used, because of the design of its geometrical shape, for the construction of another node, of which the structure is obtained by the combination and assembly of 2, 3, 4, 5 or more basic nodes, which may be identical or of a derived type, and which are strongly built together.

3. A node as claimed in claim 1, characterised by the fact that the basic node can be made lighter by partly reducing its area (4) in height while conserving at least one lateral part (5).

4. A node as claimed in claim 1, characterised by the fact that the basic node can be made lighter by partly reducing its area (4) in height while conserving several lateral parts (5).

5. A junction and assembly-node, called basic node, for any given type of bar, in plane or curved structures, which may be single- or multi-layered, and used for various purposes, as claimed in claim 1, characterised by the fact that the basic node can be locally reinforced by extending all the flat faces of the surface (4), in their plane area, over their full width and by folding them to the outside (9) or to the inside (10) of said surface (4).

6. A modular basic node, for the junction and assembly of multidirectional members in three dimensional structures, as claimed in claim 1, characterised by the fact that the opening-angle (a) at the top of the truncated cone and/or truncated pyramid can be comprised between 5 degrees and 175 degrees.

7. A combination of basic nodes, called junction- and assembly-unit, for various types of bars, in plane or curved structures which may be single- or multi-layered and used for various purposes as claimed in any of the claims 1,2,3,4, 5 or 6, characterised by the fact that several basic nodes can be assembled, only by the top of truncated cone, by placing them opposite each other, or side by side, or inside each other, in either way or all at the same time, per unit, in pair or by group.

8. A combination of basic nodes, called jonction- and assembly-unit, for various types of bars, in plane or curved structures which may be single- or multi-layered and used for various purposes, as claimed in any of the claims 1, 2, 3, 4, 5, 6 or 7, characterised by the fact that the basic nodes can be strongly connected to each other, either by their tops, or with their flat sides, or both, by means of accessory connecting-members which may be adapted to suit or of a known type or both.

9. A combination of basic nodes, called jonction- and assembly-unit for various types of bars, in plane or curved structures which may be single-or multi-layered and used for various purposes, as claimed in any of the claim 1, 2, 3, 4, 5, 6, 7 or 8, characterised by the fact that the assembled basic nodes can each have a different orientation with regard to the others, at will, by simple rotation around the assembly-axis.

10. Any plane or curved structure, which may be single- or multi-layered and used for various purposes, characterised by the fact they are realised by means of the basic nodes and/or the combinations of basic nodes called junction- and assembly-units which are claimed in any of the claims 1, 2, 3, 4, 5, 8, 7, 8 or 9.

## Patentansprüche

1. Knoten, genannt Basis, zur Verbindung und Montage beliebiger Stangen für flache oder räumliche Strukturen, einfach oder in vielfältigen Strukturen, für verschiedene Verwendungsmöglichkeiten, charakterisiert durch die Tatsache, daß er die Form eines Körpers hat, der das Ergebnis aus der Überschneidung eines Kegelstumpfes und eines Pyramidenstumpfes ist, wobei die kleinen Basen und die großen Basen des genannten Kegelstumpfes und des Pyramidenstumpfes jeweils koplanar sind und aufgrund der Tatsache, daß die kleine Basis (3) des bezeichneten Körpers kreisförmig ist und die große Basis (1) des bezeichneten Körpers polygonal.

2. Knoten gemäß Patentanspruch 1, charakterisiert durch die Tatsache, daß er, wegen des Grundrißes seiner geometrischen Form, zur Herstellung eines weiteren Knotens verwendet wird, dessen Struktur durch die Kombination und die Montage von 2, 3, 4, 5 oder mehreren Basisknoten erzielt wird, die identisch oder abgezweigt und fest miteinander verbunden sind.

3. Knoten gemäß Patentanspruch 1, charakterisiert durch die Tatsache, daß der Basisknoten leichter gemacht werden kann, indem man teilweise seine Oberfläche (4) reduziert in der Höhe und mindestens einen Seitenteil (5) beibehält.

4. Knoten gemäß Patentanspruch 1, charakterisiert durch die Tatsache, daß der Basisknoten leichter gemacht werden kann, indem man teilweise seine Oberfläche (4) in der Höhe reduziert und mehrere Seitenteile (5) beibehält.

5. Knoten, genannt Basis, zur Verbindung und Montage beliebiger Stangen für flache oder räumliche Strukturen, einfach oder in vielfältigen Strukturen, für verschiedene Verwendungsmöglichkeiten, gemäß Patentanspruch 1, charakterisiert durch die Tatsache, daß der Basisknoten örtlich verstärkt werden kann, indem man auf ihrer Ebene alle flachen Seiten der Oberfläche (4) auf ihrer ganzen Länge verlängert und nach außen (9) oder nach Innen (10) der genannten Oberfläche biegt.

6. Modul-Knoten als Basis zur Verbindung und Montage für Elemente verschiedener Richtungen für dreidimensionale Strukturen gemäß Patentanspruch 1, charakterisiert durch die Tatsache, daß der Winkel a an der Spitze des Kegelstumpfes und/oder Pyramidenstumpfes zwischen 5° und 175° betragen kann.

7. Kombination von Basisknoten, genannt Verbindungs- und Montage-EINHEIT für verschiedene Stangen flacher oder räumlicher Strukturen oder vielfältiger Strukturen für verschiedene Verwendungsmöglichkeiten gemäß jedes beliebigen Patentanspruches 1, 2, 3, 4, 5 oder 6 charakterisiert durch die Tatsache, daß mehrere Basisknoten allein an der Spitze des Kegelstumpfes montiert werden können, indem man sie gegenübersetzt, nebeneinanderliegend, verschachtelt in beliebiger Weise oder alles auf einmal pro Einheit, Paar oder Gruppe.

8. Kombination von Knoten als Basis, genannt Verbindungs- und Montage- EINHEIT verschiedener Stangen in flacher oder räumlicher Struktur oder vielfältiger Strukturen für verschiedene Verwendungsmöglichkeiten gemäß jedes beliebigen Patentanspruchs 1, 2, 3, 4, 5, 6 oder 7 charakterisiert durch die Tatsache, daß die Basisknoten miteinander durch die Spitze, die flachen Seiten oder beide fest verbunden werden können mit Hilfe von zusätzlichen Verbindungselementen, die dazu passen oder bekannt sind oder beides.

9. Kombination von Knoten als Basis, genannt Verbindungs- und Montage-EINHEIT verschiedener Stangen in flacher oder räumlicher Struktur, einfach oder vielfältiger Struktur, gemäß jedes beliebigen Patentanspruchs 1, 2, 3, 4, 5, 6, 7 oder 8, charakterisiert durch die Tatsache, daß die Basisknoten, die an der Spitze montiert sind, jeder seinerseits wahlweise eine unterschiedliche Richtung bezogen auf die übrigen haben kann durch einfache Drehung um die Montageachse.

10. Flache oder einfache oder vielfältige Strukturen für verschiedene Verwendungsmöglichkeiten, charakterisiert durch die Tatsache, daß sie mit Hilfe der Basisknoten und/ oder einer Kombination von Basisknoten, genannt Verbindungs- und Montage-EINHEITEN, hergestellt wurden, die Gegenstand jedes einzelnen Patentanspruches 1, 2, 3, 4, 5, 6, 7, 8 oder 9 sind.
